# EUROPÄISCHE PATENTANMELDUNG

(11) **EP 4 663 399 A2**
(43) Veröffentlichungstag der Anmeldung: **17.12.2025**
(21) Anmeldenummer: 25181644.3
(22) Anmeldetag: 10.06.2025
(51) Int. Cl.: B31B 50/52, B31B 50/62, B31B 100/00, B31B 110/35, B65D 5/50, B65D 81/05

(54) **VORRICHTUNG UND VERFAHREN ZUM HERSTELLEN EINES INTEGRIERTEN PRODUKTSCHUTZES MIT POLSTERELEMENTEN IN EINEM VERPACKUNGSKARTON**

(30) Priorität: 14.06.2024 DE 102024116782
(71) Anmelder: Wächter Packautomatik Gmbh & Co. KG, 33181 Bad Wünnenberg (DE)
(72) Erfinder: Fischer, Nikolai, 33178 Borchen (DE)
(74) Vertreter: Ostermann, Thomas

(57) **Zusammenfassung**

Die Erfindung betrifft eine Vorrichtung zur Herstellung eines integrierten Produktschutzes mit Polsterelementen in einem Verpackungskarton aus einem Zuschnitt, der eine Bodenwandung, an den gegenüberliegenden Seiten der Bodenwandung anschließende Seitenwandungen und einen sich an zumindest einer Seite der Bodenwandung anschließenden Wandlappen aufweist, an dem sich auf einer zu der Bodenwandung gegenüberliegenden Seite ein Streifenlappen und ein Polsterlappen einerseits und an den gegenüberliegenden Seiten sich jeweils eine Seitenlasche anschließt, mit einem ersten Polsterformwerkzeug enthaltend eine Anzahl von polsterformgebenden Mitteln, die auf dem Wandlappen des ebenen Zuschnitts positionierbar sind, mit einem ersten Faltwerkzeug zum Falten des Streifenlappens und des Polsterlappens um einen rechten Winkel relativ zu dem Wandlappen in eine Zwischenposition, mit einem zweiten Faltwerkzeug zum Falten des Polsterlappens um einen rechten Winkel relativ zu dem Streifenlappen in eine weitere Zwischenposition, so dass der Polsterlappen in eine zu dem Wandlappen parallele Lage gebracht wird, mit einem zweiten Polsterformwerkzeug enthaltend eine Anzahl von polsterformgebenden Mitteln, die in einer Ausgangsstellung seitlich versetzt zu den polsterformgebenden Mitteln des ersten Polsterformwerkzeugs angeordnet sind und die unter Mitnahme von Befestigungslaschen des Polsterlappens senkrecht zu dem Wandlappen in Richtung dessen bewegbar sind, so dass aus dem Polsterlappen eine Anzahl von Polsterelementen gebildet wird, die jeweils eine in einem Abstand zu dem Wandlappen und zu demselben parallel verlaufende Hauptfläche und an gegenüberliegenden Seiten derselben anschließende abgeknickte Absatzelemente aufweisen, wobei das Absatzelement eine Befestigungslasche aufweist, die auf dem Wandlappen flächig zur Anlage kommt.

## Beschreibung

Die Erfindung betrifft eine Vorrichtung und Verfahren zum Herstellen eines integrierten Produktschutzes mit Polsterelementen in einem Verpackungskarton.

Aus der DE 20 2022 103 459 U1 sind Polsterungen für Verpackungskartons bekannt, die aus mehreren Lagen von Wellpappenschichten bestehen. Diese Polsterungen werden auf einen Stanzzuschnitt geklebt, so dass nachfolgend durch entsprechendes Falten des Zuschnitts der vorgegebene Verpackungskarton hergestellt wird. Nachteilig an dem bekannten Verpackungskarton ist, dass er aus mehreren Bauteilen besteht. Wünschenswert ist es, einen Verpackungskarton mit integrierter Polsterung aus einem einzigen Zuschnitt herzustellen.

Aus der DE 10 2019 114 102 A1 ist ein Verpackungskarton bekannt, der eine Bodenwandung sowie an gegenüberliegenden Seiten derselben anschließende Seitenwandungen aufweist, wobei die Seitenwandungen jeweils durch mehrfaches Umfalten eines teilweisen Seitenlappens eines Zuschnitts ein im Querschnitt quadratisches Polsterelement aufweisen. Nachteilig am bekannten Verpackungskarton ist, dass aufgrund der langen ebenen Fläche des Polsterelementes ein passgenaues Einsetzen des zu verpackenden Gegenstandes notwendig ist.

Aufgabe der vorliegenden Erfindung ist es daher, eine Vorrichtung und ein Verfahren zur Herstellung eines integrierten Produktschutzes mit Polsterelementen derart anzugeben, dass auf einfache Weise ein verbesserter Produktschutz in einem Verpackungskarton gewährleistet ist, insbesondere soll der Eckkantenschutz verbessert werden.

Zur Lösung dieser Aufgabe weist die erfindungsgemäße Vorrichtung die Merkmale des Patentanspruchs 1 auf.

Nach der Erfindung wird durch Ineinandergreifen von zwei Polsterformwerkzeugen, die jeweils über stabförmige Leisten verfügen, auf einfache Weise eine Anzahl von Polsterelementen geformt. Die Formgebung erfolgt durch ein lineares Aufeinanderzubewegen von Mitteln eines polsterformgebenden ersten Polsterformwerkzeugs und eines zweiten Polsterformwerkzeugs, wobei ein Polsterlappen des Zuschnitts zwischen dem polsterformgebenden Mitteln angeordnet ist. Durch die in Längsrichtung des Polsterlappens versetzte Anordnung der vorzugsweise als stabförmigen Leisten ausgebildeten polsterformgebenden Mittel des ersten Polsterformwerkzeugs einerseits und der vorzugsweise als stabförmigen Leisten ausgebildeten polsterformgebenden Mittel des zweiten Polsterformwerkzeugs andererseits wird auf einfache Weise eine Anzahl von erhabenen Polsterelementen erzeugt. Durch nachfolgendes Falten von Seitenlaschen und Seitenwandungen kann auf einfache Weise ein Verpackungskarton hergestellt werden, der auf einer Innenseite eine mit den Polsterelementen versehene Wandung (Stirnwandung) aufweist. Das erste Polsterformwerkzeug und das zweite Polsterformwerkzeug bilden somit eine Druck- und Gegendruckeinheit, die gemeinsam zu der Formgebung der Polsterelemente führen.

Nach einer bevorzugten Ausführungsform der Erfindung sind die Polsterelemente derart angeordnet, dass eine abgeknickte Befestigungslasche des Polsterelementes nicht nur an einem Wandlappen, sondern auch an gegenüberliegend angeordneten Seitenlaschen des Wandlappens befestigt werden können. Auf diese Weise ergibt sich ein verbesserter Eckkantenschutz des Verpackungskartons. Eine Faltlinie der Befestigungslasche verläuft entlang einer Ecckante des Verpackungskartons. Die dem Eckbereich des Verpackungskartons zugeordnete Befestigungslasche liegt direkt an der Seitenlasche an, die wiederum an einer Seitenwandung des Verpackungskartons befestigt ist. Es ergibt sich somit eine dreilagige Schicht an der einen Seite des Eckbereichs. An der anderen Seite des Eckbereichs ragt das Polsterelement erhaben von dem Wandlappen bzw. der zu der Seitenwandung senkrecht verlaufenden Wandung (Stirnwandung) ab.

Nach einer Weiterbildung der Erfindung weisen die stabförmigen Leisten des ersten Polsterformwerkzeugs eine solche Länge auf, dass eine freie Stirnseite der stabförmigen Leiste als Anschlagfläche dient zum Betätigen eines ersten Faltwerkzeugs. Vorteilhaft wird zum Falten des Polsterlappens bzw. des Streifenlappens lediglich ein Linearschieber benötigt, der parallel zur Anschlagfläche der freien Stirnseite der stabförmigen Leiste bewegt wird.

Nach einer Weiterbildung der Erfindung ermöglicht ein Klebewerkzeug das Aufbringen von Klebepunkten an Seitenwandungen und Polsterlappen, so dass nach Faltung des Verpackungskartons eine mehrschichtige Verklebung von Kartonschichten in einem Eckbereich des Verpackungskartons gebildet ist. Vorteilhaft kann hierdurch ein verbesserter Eckkantenschutz bereitgestellt werden.

Nach einer Weiterbildung der Erfindung weisen die stabförmigen Leisten des zweiten Polsterformwerkzeugs längsseitig eine schräge Seitenflanke auf, so dass mit Bewegen des zweiten Polsterformwerkzeugs relativ zu dem ersten Polsterformwerkzeug unter Mitnahme des Polsterlappens mindestens ein Polsterelement geformt wird, das über eine Schrägfläche erhaben zu dem Wandlappen ausgebildet ist. Dadurch, dass die stabförmigen Leisten des zweiten Polsterformwerkzeugs am Ende ihrer Linearbewegung in Höhe der stabförmigen Leisten des ersten Polsterformwerkzeugs und damit neben denselben angeordnet sind, können die Befestigungslaschen des Polsterelementes auf dem Wandlappen bzw. den Seitenlaschen des Wandlappens flächig angelegt und mit demselben verklebt werden.

Nach einer Weiterbildung der Erfindung entspricht ein lichter Abstand zwischen den benachbarten stabförmigen Leisten des zweiten Polsterformwerkzeugs einer Breite einer Anschlagfläche des Polsterelementes. Dieser lichte Abstand gibt somit die Breite der Anschlagfläche des Polsterelementes vor.

Das erste Polsterformwerkzeug und das zweite Polsterformwerkzeug dienen vorzugsweise nicht nur zur Formgebung der Mehrzahl von Polsterelementen, sondern darüber hinaus dienen die freien Enden der stabförmigen Leisten derselben als Anschlagflächen während des Faltvorgangs. Zusätzlich dient ein Stützelement des zweiten Polsterformwerkzeugs zum Abstützen des Streifenlappens. Vorteilhaft kann hierdurch der Streifenlappen während der Formgebung der Polsterelemente in seiner senkrechten Lage zu dem Wandlappen beibehalten werden.

Zur Lösung der Aufgabe weist die Erfindung die Merkmale des Patentanspruchs 11 auf.

Der besondere Vorteil der erfindungsgemäßen Vorrichtung mit einer Robotereinheit besteht darin, dass der Fertigungsdurchsatz weiter erhöht werden kann. Ein Roboterarm der Robotereinheit kann kontinuierlich nach und nach die Faltschritte durchführen, wobei am Ende der Bewegung durch formgebende Mittel (Leisten) die endgültige Form des Polsterelementes erzielt wird.

Das Falten erfolgt mittels einer integrierten Linear- und Drehbewegung des Roboterarms.

Zur Lösung der Aufgabe weist die Erfindung die Merkmale des Patentanspruchs 15 auf.

Der Vorteil des erfindungsgemäßen Verfahrens besteht darin, dass durch Falten und Aufeinanderzubewegen von seitlich versetzt zueinander angeordneten ersten stabförmigen Leisten und zweiten stabförmigen Leisten eine einfache Formgebung von Polsterelementen geschaffen wird. Die Polsterformgebung ist integrierter Bestandteil des Vorgangs zur Herstellung des Verpackungskartons mit integriertem Produktschutz. Vorteilhaft kann hierdurch zeitsparend die Polsterelementherstellung beim Herstellen des Verpackungskartons integriert werden, wobei der Verpackungskarton zusammen mit der Polsterung aus einem einzigen Zuschnitt hergestellt werden kann.

Nach einer Weiterbildung des erfindungsgemäßen Verfahrens werden Befestigungslappen der Polsterelemente an einem Wandlappen bzw. Seitenlaschen desselben verklebt, so dass eine stabile Polsterung bzw. ein stabiler Verpackungskarton geschaffen wird.

Ausführungsbeispiele der Erfindung werden nachfolgend anhand der Zeichnungen näher erläutert.

Es zeigen:
- Fig. 1: Eine perspektivische Darstellung eines Zuschnitts eines Verpackungskartons in einer Ausgangsstellung, in der alle gestanzten Teile des Zuschnitts in einer Ebene liegen,
- Fig. 2: eine perspektivische Darstellung des Zuschnitts gemäß Figur 1 mit einem integrierten Produktschutz nach Herstellung einer Polsterung an gegenüberliegenden Stirnseiten des Zuschnitts,
- Fig. 3: eine perspektivische Darstellung des hergestellten Verpackungskartons in einem Stirnbereich desselben,
- Fig. 4: einen Schnitt durch den Verpackungskarton entlang der Schnittlinie III-III in Figur 3,
- Fig. 5: eine Ansicht des Zuschnitts im Stirnbereich desselben nach Herstellung von nebeneinander angeordneten Polsterelementen an einer Seite eines Wandlappens,
- Fig. 6a: eine Darstellung von Faltwerkzeugen und Polsterformwerkzeugen zu Beginn der Herstellung der Polsterelemente, wobei stirnseitige Lappen, Seitenlappen sowie ein Boden des zu faltenden Verpackungskartons sich noch in einer Zuschnittebene befinden,
- Fig. 6b: eine Darstellung des Zuschnitts nach Betätigen eines ersten Faltwerkzeugs zum Aufrichten eines stirnseitigen Polsterlappens und eines stirnseitigen Streifenlappens,
- Fig. 6c: eine Darstellung des Zuschnitts nach Betätigen eines zweiten Faltwerkzeugs zum Verbringen des Polsterlappens in eine zu dem Wandlappen parallelen Lage, wobei der Wandlappen in der Ebene des Bodens verläuft,
- Fig. 6d: eine Darstellung des Zuschnitts bei Betätigen eines zweiten Polsterformwerkzeugs, das in Richtung eines ersten Polsterformwerkzeugs bewegt wird,
- Fig. 7a: eine Seitenansicht der Vorrichtung zur Herstellung der Polsterelemente, in der sich der Wandlappen und der Polsterlappen in einer gemeinsamen Zuschnittebene befinden,
- Fig. 7b: eine Seitenansicht der Vorrichtung nach Betätigen des ersten Faltwerkzeugs,
- Fig. 7c: eine Seitenansicht der Vorrichtung nach Betätigen des zweiten Faltwerkzeugs,
- Fig. 7d: eine Seitenansicht der Vorrichtung nach Bewegen des zweiten Polsterformwerkzeugs in Richtung des ersten Polsterformwerkzeugs,
- Fig. 8a: eine Darstellung eines Roboterwerkzeugs unmittelbar vor Faltung des Polsterlappens,
- Fig. 8b: eine Darstellung des Zuschnitts nach Betätigen des Roboterwerkzeugs, mittels dessen der Polsterlappen und der Streifenlappen in eine aufrechte Position zu dem Wandlappen gebracht worden ist,
- Fig. 8c: eine Darstellung des Roboterwerkzeugs beim weiteren Falten des Polsterlappens in Richtung einer parallelen Lage zu dem Wandlappen und
- Fig. 8d: eine Darstellung des Zuschnitts während der Bewegung des Roboterarms in Richtung des Wandlappens, wobei der Polsterlappen mitgeführt wird zur Formgebung der Polsterelemente.

Ein Verpackungskarton 1 dient zur Verpackung von Gegenständen, wie beispielsweise Möbelwänden, Bodenbelägen und dergleichen. In Figur 3 ist ein zu einer Oberseite offener Verpackungskarton 1 dargestellt, der mit einem zusätzlich hergestellten Deckelteil versandfertig verbunden werden kann.

Der Verpackungskarton 1 kann aus einem Kartonmaterial oder Wellpappenmaterial bestehen, so wie in üblicherweise eine Verpackung für den Versandhandel ausgebildet ist.

Der Verpackungskarton 1 weist eine Bodenwandung 2, von der Bodenwandung 2 an gegenüberliegenden Seiten in senkrechter Richtung zur derselben abragenden Seitenwandungen 3 und an gegenüberliegenden Seiten der Bodenwandung 2 in senkrechter Richtung zu derselben abragenden Stirnwandungen 4 auf, so dass ein nach oben hin offener Verpackungskarton 1 zur Aufnahme von Gegenständen ausgebildet ist. Die gegenüberliegenden Seitenwandungen 3 erstrecken sich senkrecht zu den gegenüberliegenden Stirnwandungen 4. Die gegenüberliegenden Seitenwandungen 3 verlaufen parallel zueinander. Die gegenüberliegenden Stirnwandungen 4 verlaufen parallel zueinander. Die Seitenwandungen 3 weisen jeweils einen über die gesamte Länge derselben Längslappen aus einem Zuschnitt auf.

An den Stirnwandungen 4 ist eine Polsterung integriert, die im vorliegenden Ausführungsbeispiel aus drei in einem Abstand zueinander angeordneten Polsterelementen 5 gebildet ist. Die Polsterelemente 5 erstrecken sich auf einer Innenseite der Stirnwandung 4. Die Polsterelemente 5 weisen jeweils erhabene Hauptabschnitte 6 auf, die als Anschlagfläche für den zu verpackenden Gegenstand dienen. Zusätzlich weisen die Polsterelemente 5 jeweils zu beiden Seiten des Hauptabschnitts 6 anschließende Absatzabschnitte 10 auf, die jeweils abgeknickt ausgebildet sind. Die Absatzabschnitte 10 weisen auf einer zum Hauptabschnitt 6 abgewandten Seite eine Befestigungslasche 7 auf, die an einem außenseitigen ebenen Wandabschnitt 8 der Stirnwandung 4 anliegen und vorzugsweise in Verklebung mit demselben verbunden sind. Im Eckbereich des Verpackungskartons 1 verläuft vorzugsweise eine endseitige Befestigungslasche 7' des Polsterelementes 5 unter klebender Anlage an einer Seitenlasche 12 der Seitenwandung 3.

Ferner weist der Absatzabschnitt 10 eine Schrägfläche 9 auf, über die die Befestigungslasche 7 mit dem Hauptabschnitt 6 des Polsterelementes 5 verbunden ist.

Im vorliegenden Ausführungsbeispiel schließen die Schrägflächen 9, an denen sich die unmittelbar mit dem Wandabschnitt 8 (Wandlappen 11) anliegenden Befestigungslaschen 7, mit dem Wandabschnitt 8 einen Winkel φ₁ von 70° ein.

Vorzugsweise ist eine Anzahl oder Größe der Polsterelemente 5 derart gewählt, dass die endseitige Befestigungslasche 7' des Absatzabschnitts 10 in einem Eckbereich verläuft, nämlich unter Anlage an der Seitenlasche 12 bzw. Seitenwandung 3. Eine Knicklinie zwischen der Befestigungslasche 7' und der sich anschließenden Schrägfläche 9' des Absatzabschnitts 10 verläuft unmittelbar entlang der Eckfaltlinie zwischen der Seitenlasche 12 und der Stirnwandung 4 des Verpackungskartons 1. Die Schrägfläche 7' schließt mit dem Wandlappen 11 bzw. der Stirnwandung 4 einen Winkel φ₂ von 40° ein. Die eckseitige Schrägfläche 9' verläuft somit flacher als die nichteckseitigen Schrägflächen 9 der Polsterelemente 5. Auf diese Weise wird ein verbesserter Eckkantenschutz gewährleistet. Hierdurch erhalten die Polsterelemente 5 eine Stabilität, die ein Einknicken der Anlageflächen 6 bei starker mechanischer Beanspruchung durch den zu verpackenden Gegenstand verhindert.

Nach einer nicht dargestellten alternativen Ausführungsform der Erfindung kann sich die Schrägfläche 9 von der Ebene der Befestigungslasche 7 auch in einem Winkel φ₁ zwischen 70° und 90° erheben. Die Schrägfläche 9' kann sich alternativ auch in einem Bereich zwischen 30° und 70° von der Ebene des Wandlappens 11 erheben.

Nach einer nicht dargestellten alternativen Ausführungsform der Erfindung kann sich die Fläche zwischen den Befestigungslaschen 7, 7' und dem Hauptabschnitt 6 des Polsterelementes 5 auch in einem rechten Winkel erheben, also senkrecht zu dem Hauptabschnitt 6 und der Befestigungslasche 7, 7', wobei hier eine Abknickgefahr bei zu hoher mechanischer Beanspruchung des Polsterelementes 5 besteht.

Wie aus Figur 2 und 3 ersichtlich ist, sind die Polsterelemente 5 miteinander über eine gesamte Länge der Stirnwandung 4 verlaufenden Streifenlappen 13 verbunden, was die mechanische Stabilität der Polsterelemente 5 erhöht.

Die Stirnwandung 4 wird durch Faltung eines Endlappens gebildet, der sich zusammensetzt aus einem sich unmittelbar an die Bodenwandung 2 anschließenden Wandlappen 11 sowie sich in einer Richtung an den Wandlappen 11 anschließenden Streifenlappen 13 und Polsterlappen 14 sowie seitlich an den Wandlappen 11 anschließende gegenüberliegende Seitenlappen 12.

Der Kartonzuschnitt weist als erste Lappen die Seitenwandungen 4 und als zweite Lappen die Wandlappen 11 mit Seitenlasche 12, Streifenlappen 13 und Polsterlappen 14 auf. Der Wandlappen 11 schließt sich an einer Seite der Bodenwandung 2 an derselben an. Gegenüberliegende Seitenlaschen 12 schließen sich an gegenüberliegenden Seiten der Bodenwandung 2 an derselben an. Eine Verbindungslinie bzw. Faltlinie zwischen den Seitenlaschen 12 und der Bodenwandung 2 verläuft senkrecht zu einer Verbindungslinie bzw. Faltlinie zwischen dem Wandlappen 11 und der Bodenwandung 2. An den Wandlappen 11 schließt sich auf einer der Bodenwandung 2 gegenüberliegenden Seite ein Streifenlappen 13 und an dem Streifenlappen 13 auf einer dem Wandlappen 11 abgewandten Seite der Polsterlappen 14 an.

Es existieren Rillen 15 für Falzkanten zwischen der Bodenwandung 2 einerseits und den jeweiligen Seitenwandungen 3 und dem Wandlappen 11 andererseits sowie Schnittlinien 16 für Perforierungen zwischen der der Schrägfläche 9, 9' und der Befestigungslasche 7, 7' erzeugt werden.

In Figur 5 sind die fertig hergestellten Polsterelemente 5 dargestellt, wobei die Polsterelemente 5 in Erstreckungsrichtung E der Stirnwandung 4 beabstandet zueinander angeordnet sind. Die Befestigungslaschen 7 der Polsterelemente 5 sind mit dem Wandlappen 11 verklebt. Der Hauptabschnitt 6 des Polsterelementes 5 ist erhaben zu dem Wandlappen 11 angeordnet und weist eine Höhe auf und kann ein Abstand a zu dem Wandlappen 11 aufweisen, der einer Breite des Streifenlappens 13 entspricht. Der Streifenlappen 13 ist ausschließlich mit dem Hauptabschnitt 6 des Polsterelementes 5 verbunden. Die Polsterelemente 5 sind somit flügelartig ausgebildet.

Den Seitenlaschen 12 zugewandte Befestigungslaschen 7' der am Ende angeordneten Polsterelemente 5 stützen sich nicht - wie die anderen Befestigungslaschen 7 - auf dem Wandlappen 11 ab, sondern auf dem Seitenlaschen 12. Somit werden diese endseitigen Befestigungslaschen 7' mit der Seitenlasche 12 verklebt und die Seitenlasche 12 mit der Seitenwandung 3. Wie aus Figur 4 ersichtlich ist, wird in einem Eckbereich des Verpackungskartons 1 ein Kantenschutz gebildet, der durch eine Mehrschichtanordnung bestehend aus der endseitigen Befestigungslasche 7', Seitenlasche 12 und der Seitenwandung 3 gebildet ist.

Im vorliegenden Ausführungsbespiel erstreckt sich die Befestigungslasche 7 bzw. die endseitige Befestigungslasche 7' von dem Hauptabschnitt 6 des Polsterelementes 5 so weit weg, dass im aufgefalteten Zustand des Verpackungskartons 1 eine freie Endkante 17 der endseitigen Befestigungslasche 7' in der Ebene der Hauptabschnitte 6 der Polsterelemente 5 verläuft. Die Seitenlaschen 12 weisen eine Erstreckung senkrecht zu der gemeinsamen Faltlinie mit dem Wandlappen 11 auf, so dass sie eine größere gemeinsame Verbindungsfläche mit der Seitenwandung 3 bilden als die gemeinsame Verbindungsfläche zwischen der endseitigen Befestigungslasche 7' mit der Seitenlasche 12.

Wie aus Figur 4 ersichtlich ist, bilden die Hauptabschnitte 6 der Polsterelemente 5 eine gemeinsame Ebene, an der der zu verpackende Gegenstand anliegen kann und durch die Polsterelemente 5 abgestützt wird.

Zur Herstellung des integrierten Produktschutzes bzw. der Polsterelemente 5 weist die Erfindung ein erstes Polsterformwerkzeug 18 und ein zweites Polsterformwerkzeug 19 auf.

Das erste Polsterformwerkezeug 18 weist eine zu der Anzahl der Polsterelemente 5 übereinstimmende Anzahl von stabförmigen Leisten 20 als polsterformgebende Mittel auf, die auf den Wandlappen 11 des ebenen Zuschnitts Z aufgesetzt werden. Das zweite Polsterformwerkzeug 19 weist ebenfalls eine zu der Anzahl der Polsterelemente 5 benötigte Anzahl von stabförmigen Leisten 21 auf. Das zweite Polsterformwerkzeug 19 befindet sich zu Beginn des Herstellungsverfahrens außerhalb des Zuschnitts Z, s. Figur 6a.

Wie aus Figur 6a zu ersehen ist, schließen freie Enden 22 der stabförmigen Leisten 20 des ersten Polsterformwerkzeugs 18 mit der Rille 15 ab, über die der Streifenlappen 13 mit dem Wandlappen 11 verbunden ist. Mittels eines ersten Faltwerkzeugs 23, das als ein linear bewegliches Faltwerkzeug ausgebildet ist, wird in einem ersten Faltschritt der Streifenlappen 13 und der Polsterlappen 14 aus der Zuschnittebene in eine aufrechte bzw. senkrechte Position zu dem Wandlappen 11 gebracht, Zwischenposition gemäß Figur 6b.

Das zweite Polsterformwerkzeug 19 bildet zur Formung des Polsterelementes 5 polsterformgebende Mittel einerseits und zum Falten des Polsterlappens 14 in einem zweiten Faltschritt Stellmittel auf. Der Polsterlappen 14 wird durch das Stellmittel in die gefaltete Lage parallel zu dem Wandlappen 11 gebracht. Es wird somit eine Falt-Polsterform-Baueinheit 19 gebildet, die aus einem zweiten Polsterformwerkzeug und einem zweiten Faltwerkzeug besteht. Diese Falt-Polsterform-Baueinheit 19 weist eine Kante 32 auf, die senkrecht zu der Erstreckungsebene des Polsterlappens 14 bewegt wird, so dass dieser Polsterlappen 14 um weitere 90° gefaltet wird und somit eine U-Form gebildet wird aus Wandlappen 11, Streifenlappen 13 und Polsterlappen 14.

Freie Enden 24 der stabförmigen Leisten 21 des zweiten Polsterformwerkzeugs 19 legen sich flächig an den Polsterlappen 14 an, so dass die U-Form aufrechterhalten wird.

Ferner weist die Falt-Polsterform-Baueinheit 19 ein Stützelement 31 auf, mittels dessen der Streifenlappen 13 in einer zu dem Wandlappen 11 senkrechten Lage abgestützt wird, s. Figur 6c. Hierdurch wird der Streifenlappen 13 nach dem weiteren Polsterformen in der zum Wandlappen 11 aufrechten Position gehalten.

In der gefalteten Position des Polsterlappens 14 gemäß Fig. 6c befindet sich das zweite Polsterformwerkzeug 19 mit seinen stabförmigen Leisten 21 oberhalb des ersten Polsterformwerkzeugs 18 mit seinen stabförmigen Leisten 20. Die stabförmigen Leisten 20 des ersten Polsterformwerkzeugs 18 und die stabförmigen Leisten 21 des zweiten Polsterformwerkzeugs 19 sind quer zu den Rillen 15 bzw. Schnittlinien 16 des Polsterlappens 14 versetzt zueinander angeordnet, so dass durch lineare Bewegung des zweiten Polsterformwerkzeugs 19 in Richtung des ersten Polsterformwerkzeugs 18 bis in eine Endlage des zweiten Polsterformwerkzeugs 19... derart geformt wird, dass sich Polsterelemente 5 bilden. Die stabförmigen Leisten 21 des zweiten Polsterformwerkzeugs 19 drücken dabei die Befestigungslappen 7, 7' auf den Wandlappen 11 bzw. die Seitenlaschen 12. In einer Endposition gemäß Figur 6d sind die stabförmigen Leisten 21 des zweiten Polsterformwerkzeugs 19 und die stabförmigen Leisten 20 des ersten Polsterformwerkzeugs 18 abwechselnd und in gleicher Höhe nebeneinander in einem Abstand zueinander angeordnet.

Die stabförmigen Leisten 21 des zweiten Polsterformwerkzeugs 19 sind im Querschnitt trapezförmig ausgebildet mit einer mittleren Hauptfläche und zu beiden Seiten derselben anschließenden schrägen Seitenflanken 26.

Während der Bewegung der stabförmigen Leisten 21 des Polsterformwerkzeugs 19 in Richtung des Wandlappens 11 werden die Schrägflächen 9,9' und die Befestigungslasche 7, 7' durch Faltung an den Rillen 15 und Schnittlinien 16 des Polsterlappens 14 geformt, wobei die stabförmigen Leisten 20 des ersten Polsterformwerkzeugs 18 zur Ausbildung des Hauptabschnitts 6 den Polsterlappen 14 in dem Abstand zu dem Wandlappen 11 belassen sind. Die Seitenflanken 25 der stabförmigen Leisten 20 des Polsterwerkzeugs 18 weisen keine Schrägen auf. Die Seitenflanken 26 der stabförmigen Leisten 21 des zweiten Polsterwerkzeugs 19 sind abgeschrägt ausgebildet, so dass durch Aneinanderreihen der stabförmigen Leisten 20 des ersten Polsterformwerkzeugs 18 und der Seitenflanken 26 des zweiten Polsterformwerkzeugs 19 die Schrägflächen 9, 9' und die Befestigungslaschen 7, 7' geformt werden, s. Figur 6d.

Das zweite Polsterformwerkzeug 19 weist einen Niederhalter 33 auf, der in einer Endstellung des zweiten Polsterformwerkzeugs 19 auf den Hauptabschnitt 6 des Polsterlappens 14 drückt. Auf diese Weise ist sichergestellt, dass der Hauptabschnitt 6 des Polsterelementes 5 nicht ausbeult, sondern eben verläuft.

Es ist ersichtlich, dass das zweite Polsterformwerkzeug 19 durch Linearbewegung in einer ersten Bewegungsrichtung gemäß Pfeil in Figur 6b als Falzwerkzeug dient und durch Linearbewegung in einer zweiten Bewegungsrichtung, die senkrecht zu der ersten Bewegungsrichtung ist, zu einer versetzten Anordnung der stabförmigen Leisten 20, 21 des ersten Polsterformwerkzeugs 18 und des zweiten Polsterformwerkzeugs 19 führt, wobei das erste Polsterformwerkzeug 18 und das zweite Polsterformwerkzeug 19 in einer gemeinsamen Ebene angeordnet sind und somit zur Formgebung der Polsterelemente 5 führen.

Darüber hinaus ist ein nicht dargestelltes Klebewerkzeug vorgesehen zum Anbringen von Klebepunkten 27 an dem Polsterlappen 14 und an den Seitenwandungen 3, damit der in der fertiggefalteten Lage des Zuschnitts Z die Befestigungslaschen 7, 7' mit dem Wandlappen bzw. der Seitenlasche 12 sowie die Seitenlasche 12 mit der Seitenwandung 3 verklebt sind. Das Anbringen der Klebepunkte 27 erfolgt vorzugsweise vor der Positionierung des Verpackungszuschnitts Z unter dem ersten Polsterformwerkzeug 18 und vor dem Falten des Polsterlappens 14 in die senkrechte Position zu dem Wandlappen 11, s. Figur 6b.

Nachdem die Polsterelemente 5 hergestellt worden sind, s. Figur 5, kann durch weiteres Falten der Seitenlaschen 12 relativ zu dem Wandlappen 11 und nachfolgend durch weiteres Falten des Wandlappens 11 zu der Bodenwandung 2 und nachfolgend durch weiteres Falten der die jeweiligen Seitenwandungen 3 des Verpackungskartons 1 bildenden Seitenlappen 3 des Zuschnitts in eine aufrechte Position der Verpackungskarton 1 in seiner Gebrauchsform fertiggestellt werden.

Nach einer nicht dargestellten alternativen Ausführungsform der Erfindung können die Polsterelemente 5 auch lediglich an einer einzigen Stirnwandung 4 statt an zwei gegenüberliegenden Stirnwandungen 4 angeordnet sein.

Nach einer weiteren nicht dargestellten alternativen Ausführungsform können zusätzlich oder alternativ die Polsterelemente 5 auch entlang der mindestens einen Seitenwandung 3 angeordnet sein.

Der Wandlappen 11 bildet in dem fertig gefalteten Zustand den ebenen Wandabschnitt 8 des Verpackungskartons 1 und zugleich die Außenseite der Stirnwandung 4. Der Streifenlappen 13 bildet eine Oberseite der Stirnwandung 4, wobei im fertiggestellten Zustand der Streifenlappen 13 parallel zu der Bodenwandung 2 verläuft. Die Polsterelemente 5 bilden eine Innenseite der Stirnwandung 4.

Es sei angemerkt, dass ein lichter Abstand zwischen den benachbarten stabförmigen Leisten 21 des zweiten Polsterformwerkzeugs 19 einer Breite b des Hauptabschnitts 6 des Polsterelementes 5 entspricht.

Nach einer weiteren Ausführungsform der Erfindung gemäß den Figuren 8a bis 8d ist eine Robotereinheit R vorgesehen mit einem Roboterarm 35, an dem Faltmittel angeordnet sind, mittels dessen die erste Faltung, die zweite Faltung des Polsterlappens 14 sowie die endgültige Formgebung der Polsterelemente 5 durchgeführt werden kann. Zu diesem Zweck ist an dem Roboterarm 35 das Polsterformwerkzeug 19 befestigt. Da der Roboterarm 35 um eine Schwenkachse S schwenkbar angeordnet ist, wobei die Schwenkachse S parallel zu einer zwischen dem Wandlappen 11 und dem Polsterlappen 14 verlaufenden Faltlinie verläuft, kann nach linearem Hochbewegen des Roboterarms 35 unter Mitnahme des Polsterlappens 14 und Faltung desselben um 90° nachfolgend und kontinuierlich durch eine Schwenkbewegung des Roboterarms 35 der Polsterlappen 14 in eine zu dem Wandlappen 11 parallele Lage gebracht werden. Hierbei durchfährt der Roboterarm 35 zusätzlich zu seiner Schwenkbewegung um die Schwenkachse S eine Linearbewegung quer zu den Wandlappen 11 mit dem Polsterlappen 14 verbindenden Faltlinie.

Wie aus den Figuren 8a und 8b ersichtlich ist, bewegt sich der Roboterarm 35 während des ersten Faltvorgangs in einer linearen Richtung. Für den zweiten Faltvorgang gemäß Figur 8c wird der Roboterarm 35 zum einen linear bewegt und zum anderen um die Schwenkachse S geschwenkt. Zur Formung der Polsterelemente 5 gemäß Figur 8d wird der Roboterarm 35 lediglich linear abgesenkt. Im Unterschied zu dem vorhergehenden Ausführungsbeispiel kann diese Bewegung kontinuierlich von der Ausgangslage in die Endlage erfolgen, wobei stets der Kontakt zu dem Polsterlappen 14 besteht. Eine zeitliche Unterbrechung - wie bei dem vorherigen Ausführungsbeispiel - kann vermieden werden, so dass der Durchsatz damit erhöht werden kann.

## Patentansprüche

1. Vorrichtung zur Herstellung eines integrierten Produktschutzes mit Polsterelementen in einem Verpackungskarton (1) aus einem Zuschnitt (Z), der eine Bodenwandung (2), an den gegenüberliegenden Seiten der Bodenwandung (2) anschließende Seitenwandungen (3) und einen sich an zumindest einer Seite der Bodenwandung (2) anschließenden Wandlappen (11) aufweist, an dem sich auf einer zu der Bodenwandung (2) gegenüberliegenden Seite ein Streifenlappen (13) und ein Polsterlappen (14) einerseits und an den gegenüberliegenden Seiten sich jeweils eine Seitenlasche (12) anschließt,
- mit einem ersten Polsterformwerkzeug (18) enthaltend eine Anzahl von polsterformgebenden Mitteln (20), die auf dem Wandlappen (11) des ebenen Zuschnitts (Z) positionierbar sind,
- mit einem ersten Faltwerkzeug (23) zum Falten des Streifenlappens (13) und des Polsterlappens (14) um einen rechten Winkel relativ zu dem Wandlappen (11) in eine Zwischenposition,
- mit einem zweiten Faltwerkzeug (21) zum Falten des Polsterlappens (14) um einen rechten Winkel relativ zu dem Streifenlappen (13) in eine weitere Zwischenposition, so dass der Polsterlappen (14) in eine zu dem Wandlappen (11) parallele Lage gebracht wird,
- mit einem zweiten Polsterformwerkzeug (19) enthaltend eine Anzahl von polsterformgebenden Mitteln (21), die in einer Ausgangsstellung seitlich versetzt zu den polsterformgebenden Mitteln (20) des ersten Polsterformwerkzeugs (18) angeordnet sind und die unter Mitnahme von Befestigungslaschen (7, 7') des Polsterlappens (14) senkrecht zu dem Wandlappen (11) in Richtung dessen bewegbar sind, so dass aus dem Polsterlappen (14) eine Anzahl von Polsterelementen (5 ) gebildet wird, die jeweils eine in einem Abstand (a) zu dem Wandlappen (11) und zu demselben parallel verlaufende Hauptfläche (6) und an gegenüberliegenden Seiten derselben anschließende abgeknickte Absatzelemente (10) aufweisen, wobei das Absatzelement (10) eine Befestigungslasche (7, 7') aufweist, die auf dem Wandlappen (11) flächig zur Anlage kommt.

2. Vorrichtung nach Anspruch 1, **dadurch gekennzeichnet, dass** die polsterformgebenden Mittel des ersten Polsterformwerkzeugs (18) und des zweiten Polsterformwerkzeugs (19) als stabförmige Leisten (20, 21) ausgebildet sind und dass die stabförmigen Leisten (20) des ersten Polsterformwerkzeugs (18) eine solche Länge aufweisen, dass ein freies Ende (22) der stabförmigen Leisten (20) als Anschlagfläche für den Streifenlappen (13) dient beim Betätigen des ersten Faltwerkzeugs (23).

3. Vorrichtung nach Anspruch 1 oder 2, **dadurch gekennzeichnet, dass** das zweite Polsterformwerkzeug (19) ein Stützelement (31) aufweist zum Abstützen des Streifenlappens (13) in einer zu dem Wandlappen (11) senkrechten Lage beim Betätigen des zweiten Polsterformwerkzeugs (19).

4. Vorrichtung nach einem der Ansprüche 1 bis 3, **dadurch gekennzeichnet, dass** das zweite Polsterformwerkzeug (19) einen Niederhalter (32) aufweist, der in einer Endstellung des zweiten Polsterformwerkzeugs (19) auf den Hauptabschnitt (6) des Polsterlappens (14) drückt.

5. Vorrichtung nach einem der Ansprüche 1 bis 4, **dadurch gekennzeichnet, dass** der Polsterlappen (14) derart gefaltet wird, dass das Polsterelement (5) ausschließlich über den Hauptabschnitt (6) desselben fest mit dem Streifenlappen (13) verbunden ist.

6. Vorrichtung nach einem der Ansprüche 1 bis 5, **dadurch gekennzeichnet, dass** die parallel angerordneten stabförmigen Leisten (21) des zweiten Polsterformwerkzeugs (19) im Querschnitt trapezförmig ausgebildet sind mit einer Hauptfläche und zu beiden Seiten derselben anschließenden schrägen Seitenflanken (26), so dass der Absatzabschnitt (10) des Polsterelementes (5) mit seiner Befestigungslasche an dem Wandlappen (11) bzw. Seitenlasche (12) flächig zur Anlage kommt und mit einer sich zwischen der Befestigungslasche (7, 7') und dem Hauptabschnitt (6) verlaufenden Schrägflächen (9, 9') in einem spitzen Winkel (φ₁, φ₂) verläuft.

7. Vorrichtung nach einem der Ansprüche 1 bis 6, **dadurch gekennzeichnet, dass** das zweite Faltwerkzeug (21) eine über ein freies Ende (24) des zweiten Polsterformwerkzeugs (19) hervorstehende Kante (32) aufweist zum Erfassen des Polsterlappens (14) beim Falten.

8. Vorrichtung nach einem der Ansprüche 1 bis 7, **dadurch gekennzeichnet, dass** ein Klebewerkzeug zum Anbringen von Klebepunkten (27) an dem Polsterlappen (14) und der Seitenwandung (3) vorgesehen ist, so dass die Befestigungslaschen (7) des Polsterlappens (14) mit dem Wandlappen (11) verklebbar sind und/oder so dass die Befestigungslasche (7') eines im Eckbereich des Verpackungskartons (1) angeordneten Polsterelementes (5) mit der Seitenlasche (12) des Wandlappens (11) verkleb bar ist.

9. Vorrichtung nach einem der Ansprüche 1 bis 8, **dadurch gekennzeichnet, dass** ein lichter Abstand zwischen den beabstandeten stabförmigen Leisten (21) des zweiten Polsterformwerkzeugs (19) einer Breite (b) eines Mittelabschnitts (6) des Polsterelementes (5) entspricht.

10. Vorrichtung nach einem der Ansprüche 1 bis 9, **dadurch gekennzeichnet, dass** das zweite Faltwerkzeug und das zweite Polsterformwerkzeug (19) eine gemeinsame Falt-/Polster-Baueinheit bilden, die in zwei senkrecht zueinander verlaufenden Richtungen linear beweglich ausgebildet ist, so dass in einer ersten Bewegungsrichtung der Polsterlappen (14) relativ zu dem Streifenlappen (13) faltbar ist und dass in einer zweiten Bewegungsrichtung die Befestigungslaschen (7, 7') des Polsterlappens (14) zur Anlage an dem Wandlappen (11) oder an der Seitenlasche (12) des Wandlappens (11) verbracht werden.

11. Vorrichtung zur Herstellung eines integrierten Produktschutzes mit Polsterelementen in einem Verpackungskarton (1), insbesondere nach einem der Ansprüche 1 bis 10, **dadurch gekennzeichnet, dass** eine Robotereinheit (R) vorgesehen ist mit einem Roboterarm (35), der dazu eingerichtet ist,
- den Streifenlappen (13) und den Polsterlappen (14) gleichzeitig zu falten relativ zu dem fixierten Wandlappen (11),
- dann den Polsterlappen (14) relativ zu dem Streifenlappen (13) weiter zu falten, so dass der Polsterlappen (14) parallel versetzt zu dem Wandlappen (11) verläuft,
- dann den Polsterlappen (14) gegen den Wandlappen (11) zu drücken unter Mitnahme und Anlage einer Befestigungslasche (7, 7') des Polsterlappens (14) an dem Wandlappen (11), so dass ein Polsterelement (5) gebildet wird mit einer parallel zu dem Wandlappen (11) verlaufenden Hauptabschnitt (6) des Polsterelementes (5).

12. Vorrichtung nach Anspruch 11, **dadurch gekennzeichnet, dass** an dem Roboterarm (35) das zweite Polsterformwerkzeug (19) schwenkbar um eine parallel zu einer zwischen dem Polsterlappen (14) und dem Wandlappen (11) verlaufenden Faltlinie angeordnete Schwenkachse (S) gehalten ist.

13. Vorrichtung nach Anspruch 11 oder 12, **dadurch gekennzeichnet, dass** der Roboterarm (35) in einem dreidimensionalen Raum bewegbar angeordnet ist.

14. Vorrichtung zur Herstellung eines Verpackungskartons (1) mit einer Vorrichtung nach einem der Ansprüche 1 bis 13, mit einem Faltwerkzeug
- zum Falten der Seitenlaschen (12) des Wandlappens (11) in eine aufrechte Position relativ zu dem mit den Polsterelementen (5) versehenen Wandlappen (11),
- zum Falten des Wandlappens (11) in eine aufrechte Position relativ zu der Bodenwandung (2),
- zum Falten von den jeweiligen Seitenwandungen (3) des Verpackungskartons (1) bildenden Längslappen des Zuschnitts (Z) in eine aufrechte Position, in der der Längslappen außenseitig auf der Seitenlasche (12) des Wandlappens (11) zur Anlage kommt,
- mit einem Klebewerkzeug zum Aufbringen von Klebepunkten auf einer Innenseite der Seitenwandung (3), so dass die Seitenwandung (3) mit der Seitenlasche (12) des Wandlappens (11) verkleb bar ist und zum Aufbringen von Klebepunkten (27) auf den Polsterlappen (14), so dass die Befestigungslasche (7, 7') mit dem Wandlappen (11) verkleb bar ist.

15. Verfahren zum Herstellen eines Produktschutzes mit Polsterelementen (5) in einem Verpackungskarton (1) aus einem einzigen Zuschnitt (Z), wobei das Polsterelement (5) durch Falten und/oder Formen eines Polsterlappens (14) gebildet wird, mit
- Positionieren von stabförmigen Leisten (20) in einem parallelen Abstand auf einem Wandlappen (11) des Zuschnitts (Z),
- Falten eines nach außen hin an den Wandlappen (11) anschließenden Streifenlappens (13) und eines nach außen hin an den Streifenlappen (13) anschließenden Polsterlappens (14) um einen rechten Winkel,
- nachfolgendes Falten des Polsterlappens (14) um einen weiteren rechten Winkel,
- Bewegen von zweiten stabförmigen Leisten (21) in Richtung der auf dem Wandlappen (11) positionierten stabförmigen Leisten (20) seitlich versetzt zu denselben unter Faltung eines Absatzelementes (10) des Polsterlappens (14) zur Bildung der Polsterelemente (5), die jeweils einen erhabenen Hauptabschnitt (6) und auf den Wandlappen (11) anliegende Befestigungslasche (7, 7') aufweisen.

16. Verfahren nach Anspruch 15, **dadurch gekennzeichnet, dass** die Befestigungslaschen (7) des Polsterlappens (14) mit dem Wandlappen (11) und die endseitige Befestigungslasche (7') des Polsterlappens (14) mit der Seitenlasche (12) des Wandlappens (11) verklebt werden.
